# EUROPÄISCHE PATENTANMELDUNG

(11) **EP 4 620 374 A1**
(43) Veröffentlichungstag der Anmeldung: **24.09.2025**
(21) Anmeldenummer: 25158584.0
(22) Anmeldetag: 18.02.2025
(51) Int. Cl.: A47L 15/42

(54) **GESCHIRRSPÜLMASCHINE MIT EINER WÄRMEPUMPE**

(30) Priorität: 21.03.2024 DE 102024202681
(71) Anmelder: BSH Hausgeräte GmbH, 81739 München (DE)
(72) Erfinder: Steinle, Klaus, 86672 Thierhaupten (DE); Wecker, Markus, 89355 Gundremmingen (DE); Wecker, Thomas, 89344 Aislingen (DE); Lutz, Stephan, 86637 Zusamaltheim (DE)

(57) **Zusammenfassung**

Einer Geschirrspülmaschine (1), insbesondere Haushaltsgeschirrspülmaschine, mit zumindest einer Wärmepumpe (14), ist außerhalb von zumindest einer Außenwandung zumindest eine im Wesentlichen flächig erstreckte thermisch und/oder feuchtigkeitsisolierende Baueinheit (26) zugeordnet.

## Beschreibung

Die vorliegende Erfindung betrifft eine Geschirrspülmaschine, insbesondere Haushaltsgeschirrspülmaschine, mit zumindest einer Wärmepumpe nach dem Oberbegriff des Anspruchs 1.

Es ist bekannt, zur energetischen Optimierung von Geschirrspülmaschinen, insbesondere Haushaltsgeschirrspülmaschinen, diese mit Wärmepumpen zu versehen, um so die Beheizung des in der Geschirrspülmaschine umlaufenden Spülwassers zumindest unterstützen zu können oder bei entsprechender Ausbildung auch vollständig über die Wärmepumpe erreichen zu können. Eine solche Wärmepumpe ist üblicherweise eine Luft-Wärme-Pumpe, die der Umgebungsluft Wärme entzieht. Dies bringt allerdings das Problem mit sich, dass diese Umgebungsluft (häufig unterhalb von Küchenmöbeln) an der Wärmepumpe, dort insbesondere am sog. Verdampfer, aufgrund des Entzugs von Wärmeenergie abgekühlt wird. Die abgekühlte Luft muss wieder aus der Wärmepumpe herausgeführt werden. Hierbei besteht beim Aufstellen der Geschirrspülmaschine vor einer Gebäudewand insbesondere an dieser Gebäudewand hinter - bei einer Aufstellung der Geschirrspülmaschine in einer Wohnraumecke auch seitlich - der Geschirrspülmaschine die Gefahr, dass diese hintere Gebäudewand und ggf. auch die seitliche Gebäudewand durch die abgekühlte Luft an der Oberfläche sehr kalt wird. An der kalten Oberfläche der jeweiligen, durch die Geschirrspülmaschine verstellten Gebäudewand kann in der Folge nachströmende Raumluft kondensieren. Aufgrund der oft schlechten Belüftung dieses Bereichs der Gebäudewand, vor der die Geschirrspülmaschine aufgestellt oder eingebaut ist, ist daher auch die Gefahr für Schimmelbildung im Bereich um die hintere Seite und ggf. auch der Geschirrspülmaschine hoch.

Es ist bekannt, durch Luftleitelemente die hinter der Geschirrspülmaschine strömende Luft einer gewissen Lenkung zu unterziehen, das Problem der Wandabkühlung und schlechten Wandbelüftung ist dabei jedoch ungelöst.

Der Erfindung liegt das Problem zugrunde, bei einer Wärmepumpe für eine Geschirrspülmaschine, insbesondere Haushaltsgeschirrspülmaschine, den Schutz einer hinter und/oder neben der Geschirrspülmaschine stehenden Gebäudewand zu verbessern.

Die Erfindung löst dieses Problem durch eine Geschirrspülmaschine, insbesondere Haushaltsgeschirrspülmaschine, mit den Merkmalen des Anspruchs 1 und/oder des Anspruchs 2. Hinsichtlich vorteilhafter Ausgestaltungen und Weiterbildungen der Erfindung wird auf die weiteren Ansprüche 3 bis 18 verwiesen.

Dadurch, dass erfindungsgemäß bei einer Geschirrspülmaschine, insbesondere Haushaltsgeschirrspülmaschine, mit zumindest einer Wärmepumpe, die zumindest einen Kompressor, einen Verflüssiger, ein Expansionsorgan und einen Verdampfer umfasst, der Geschirrspülmaschine außerhalb von zumindest einer Außenwandung ihres Gerätekorpus zumindest eine im Wesentlichen flächig erstreckte, thermisch isolierende Baueinheit zugeordnet ist, ist außerhalb der eigentlichen Geschirrspülmaschine noch ein Schutz für eine hinter und/oder neben der Geschirrspülmaschine befindliche Gebäudewand vorgesehen, so dass ein Auskühlen einer solchen Gebäudewand vermieden werden kann.

Sofern zusätzlich oder alternativ der Geschirrspülmaschine außerhalb von zumindest einer Außenwandung ihres Gerätekorpus zumindest eine im Wesentlichen flächig erstreckte, feuchtigkeitsisolierende Baueinheit zugeordnet ist, ist für die genannte Gebäudewand oder für die genannten Gebäudewände ein Feuchtigkeitsschutz geschaffen. Die Baueinheit trennt anfallendes Kondensat von der Wand ab, so dass das Kondensat nicht an der Wand abfließt, sondern bereits vor der Wand, nämlich an der isolierenden Baueinheit.

Idealerweise ist die Baueinheit sowohl feuchtigkeitsisolierend als auch thermisch isolierend.

Diese Baueinheit kann vorteilhaft einer der Vorderseite diametral gegenüber gelegenen Rückseite der Geschirrspülmaschine zugeordnet sein, um so die hinter der Geschirrspülmaschine stehende Gebäudewand zu schützen.

Zusätzlich kann auch die isolierende Baueinheit einer rechtwinklig zur Vorderseite stehenden Seitenwandung zugeordnet sein, um so bei einer in einer Wohnraumecke stehenden Geschirrspülmaschine einen besonderen Schutz für die Gebäudewände zukommen zu lassen.

Wenn die isolierende Baueinheit einen flächigen Anteil mit einer flächigen Folie umfasst, kann sie preiswert herstellbar und leicht anbringbar sein. Ein unterschiedliches Anbringen je nach Einbaubedingungen in der jeweiligen Umgebung ist möglich.

Insbesondere wird die flächige Baueinheit in Betriebsstellung im Wesentlichen vertikal und wandparallel angeordnet, um so einen großen Wandbereich vor Feuchtigkeit und/oder Wärmeentzug zu schützen.

Günstig weist die isolierende Baueinheit zumindest eine Höhe und eine Breite von jeweils 15 Zentimetern auf, um vor allem nahe dem Verdampfer einen großen Wandbereich zu schützen.

Optimal weist die isolierende Baueinheit zumindest eine Höhe und eine Breite von jeweils 25 Zentimetern auf.

Besonders günstig umfasst die isolierende Baueinheit Abstandhalter gegenüber einer Gebäudewand. Dann ist die thermische Isolation optimiert. Zudem können sich mit den Abstandhaltern zwischen Gebäudewand und Rückseite der Baueinheit Luftkanäle ergeben, die für eine Beschleunigung aufsteigender Warmluft sorgen und so einer Schimmelbildung zusätzlich entgegenwirken.

Günstig halten für die Isolationswirkung die Abstandshalter zwangsweise einen flächigen Anteil der isolierenden Baueinheit mit einem Mindestabstand von 5 Millimetern zu einer Gebäudewand.

Für die bereits geschilderten Luftkanäle bilden die Abstandshalter eine Mehrzahl von hochkant erstreckten Stegen aus, so dass zwischen diesen eine Mehrzahl von Luftkanälen gebildet sein kann.

Vorteilhaft umfasst der flächige Anteil der isolierenden Baueinheit eine dichte Folie, die einfach eine preiswerte Kunststofffolie bilden kann.

Insbesondere ist die Folie feuchtigkeits- und wärmeisolierend. Ein Hauptteil der Wärmeisolierung kann sich allerdings durch die dahinter befindlichen Luftkanäle ergeben, so dass an die Folie selbst diesbezüglich nur geringe Anforderungen zu stellen sind.

Statt der Ausbildung von Luftkanälen durch die Abstandhalter kann der Raum um die Abstandshalter auch umlaufend abgedichtet sein, so dass dann ein hinter der Folie abgeschottetes Luftpolster gebildet ist, das die thermische Isolierung gegenüber der Außenwand bewirkt.

Sehr günstig ist die isolierende Baueinheit zwischen einem Verdampfer der in der Geschirrspülmaschine angeordneten Wärmepumpe und einer Gebäudewand angeordnet, da am, insbesondere hinter dem, Verdampfer die Gefahr des Auskühlens und Befeuchtung der nahe stehenden Gebäudewandung besonders hoch ist.

In der Handhabung sehr einfach kann die isolierende Baueinheit an der Geschirrspülmaschine gehalten und mit dieser beweglich sein. Auch beispielsweise ein Ankleben durch den Monteur vor Ort kann je nach dort herrschenden Gegebenheiten (Ecke links oder rechts oder Nische oder nur Rückwand) möglich sein.

Alternativ kann die isolierende Baueinheit an der Gebäudewand halterbar oder gehalten sein. Da die isolierende Baueinheit sehr leicht sein kann, sind dort an die mechanische Qualität der Halterung nur geringe Anforderungen zu stellen. Auch hier kann ein Kleben oder leichtes Nageln ausreichend sein.

Besonders günstig ist im unteren Bereich der isolierenden Baueinheit eine Auffangeinrichtung für Kondensat angeordnet, so dass dieses an der Folie nach unten abfließen kann und unten aufgefangen wird, ohne Schäden anzurichten.

Sehr vorteilhaft umfasst dabei die Auffangeinrichtung eine den flächigen Anteil der isolierenden Baueinheit untergreifende Rinne. Diese kann sich über den gesamten Anteil der isolierenden Baueinheit erstrecken, so dass kein Wasser daneben abläuft.

Weiter kann die Auffangeinrichtung über eine Kondensatpumpe entleerbar sein. Diese kann direkt der Rinne zugeordnet sein, oder die Rinne kann mit einem Ablauf in eine Kondensatauffangwanne unter dem Verdampfer versehen sein und eine dort ohnehin vorgesehene Kondensatpumpe nutzen.

Die vorstehend erläuterten und/oder in den Unteransprüchen wiedergegebenen vorteilhaften Aus- und Weiterbildungen der Erfindung können dabei - außer z.B. in den Fällen eindeutiger Abhängigkeiten oder unvereinbarer Alternativen - einzeln oder aber auch in beliebiger Kombination miteinander zur Anwendung kommen.

Die Erfindung und ihre vorteilhaften Aus- und Weiterbildungen sowie deren Vorteile werden nachfolgend anhand von Zeichnungen näher erläutert.

Es zeigen:
- Fig. 1: eine schematische perspektivische Ansicht von schräg vorne einer Ausführungsform einer hier beispielhaft dargestellten Haushaltsgeschirrspülmaschine mit einer nach unten aufschwenkbaren Tür und einem Sockel zur Aufnahme von Funktionselementen im unteren Bereich,
- Fig. 2: eine nur beispielhafte herausgezeichnete perspektivische Darstellung einer Wärmepumpe, bei der hier in Einbaustellung der Verdampfer im Nahbereich einer rückwärtigen Wandung der Geschirrspülmaschine gelegen ist,
- Fig. 3: eine herausgezeichnete schematische seitliche Ansicht einer vor einer Gebäudewand stehenden Geschirrspülmaschine mit an dieser Gebäudewand montierter isolierender Baueinheit,
- Fig. 4: eine schematische, rückseitige Ansicht der isolierenden Baueinheit mit Stegen zur Ausbildung von Abstandhaltern und dazwischen liegenden Luftkanälen, und
- Fig. 5: die Baueinheit nach Figur 4 schematisch in Seitenansicht.

Elemente mit gleicher Funktion und Wirkungsweise sind in den Figuren mit denselben Bezugszeichen versehen.

In Figur 1 ist schematisch in perspektivischer Ansicht beispielhaft eine Geschirrspülmaschine 1, nämlich eine Haushaltsgeschirrspülmaschine, dargestellt, ohne dass die Erfindung darauf beschränkt wäre. Ggf. ist sie auf ein anderes Haushaltsgerät wie z.B. auf eine Waschmaschine oder einen Waschtrockner übertragbar, bei welchem eine Flüssigkeit mittels Wärmepumpe energieeffizient erwärmt werden soll.

Die im folgenden beschriebene Haushaltsgeschirrspülmaschine nach Figur 1 weist als Bestandteil eines teilweise nach außen offenen oder geschlossenen Gerätekörpers 5 einen Spülbehälter 2 zur Aufnahme von zu bearbeitendem Spülgut bzw. zu reinigenden Spülgutteilen wie Geschirr, Töpfen, Bestecken, Gläsern, Kochutensilien u. ä. auf. Im Spülbehälter 2 kann das Spülgut zum Beispiel in Geschirrkörben 11, insbesondere in einem unteren Geschirrkorb und in einem mit Höhenabstand oberhalb von diesem angeordneten, oberen Geschirrkorb, und/oder in einer Besteckschublade 10 anordenbar, insbesondere halterbar, sein. Es kann mittels ein oder mehrerer Spülflüssigkeits-Beaufschlagungsvorrichtungen wie z.B. rotierbarer Sprüharme, rotierbarer oder feststehender Sprühdüsen, und/oder sonstiger Flüssigkeitsverteileinheiten in ein oder mehreren Teilspülphasen eines jeweilig durchzuführenden Geschirrspülprogramms von sog. Spülflotte bzw. Spülwasser 24 beaufschlagbar sein. Als Spülflotte bzw. Spülflüssigkeit 24 wird dabei vorzugsweise frisches und/oder insbesondere im Spülbetrieb der Haushaltsgeschirrspülmaschine 1 umlaufendes Wasser je nach Teilspülphase mit oder ohne zugesetztes Reinigungsmittel, und/oder Klarspülmittel, und/oder Trocknungsmittel verstanden. Die Spülflotte bzw. Spülflüssigkeit 24 kann zusätzlich auch mehr oder weniger mit Verschmutzungen aus dem laufenden Spülbetrieb versetzt sein, die während der Durchführung der ein oder mehreren Teilspülphasen - wie z.B. Vorspülen, Reinigen, Zwischenspülen, Klarspülen - eines jeweilig durchzuführenden Geschirrspülprogramms von den zu reinigenden Spülgutteilen abgespült werden. Ggf. kann für die ein oder mehreren Teilspülphasen des jeweilig durchzuführenden Geschirrspülprogramms auch Spülflüssigkeit herangezogen werden, die in zumindest einer Teilspülphase wie z.B. der Klarspülphase eines zeitlich vorausgehenden Geschirrspülprogramms schon benutzt wurde, dabei aber relativ sauber blieb, und dann in einem Speicher als Brauchwasser gespeichert wurde. Insbesondere kann der Haushaltsgeschirrspülmaschine jeweils neu zugeführte Spülflotte vorab, d.h. vor ihrem Aufbringen auf die zu spülenden Spülgutteile, einen Ionentauscher oder eine sonstige Enthärtungsvorrichtung zur Enthärtung durchlaufen haben.

Der Spülbehälter 2 kann wie hier im Ausführungsbeispiel einen zumindest im Wesentlichen rechteckförmigen Grundriss mit einer (in Betriebsaufstellung der Haushaltsgeschirrspülmaschine 1) einem Benutzer zugewandten, vorderseitigen Beschickungsöffnung aufweisen, die durch eine Fronttür 3 verschließbar ist. In der Figur 1 ist die dem Benutzer zugewandte Vorderseite der Haushaltsgeschirrspülmaschine, insbesondere deren Spülbehälters 2, mit dem Bezugszeichen V versehen. Hier im Ausführungsbeispiel ist von drei vertikalen Wandungen 13 sowie zwei horizontalen Wandungen 13 des Spülbehälters 2 und von der frontseitigen Tür 3 in deren zumindest etwa vertikal aufrechten Schließendstellung ein Spülraum für das jeweilig zu reinigende und/oder zu trocknende Spülgut begrenzt. Im Einzelnen umfasst der Spülbehälter als horizontale Wandungen eine Decke (oben) und einen Boden (unten). An die dem Benutzer zugewandte Vorderseite V des Spülbehälters 2 grenzen in Querrichtung Q nach links hin eine linke, zumindest etwa vertikal aufrechte Seitenwand 13 und dieser gegenüberliegend nach rechts hin eine rechte, zumindest etwa vertikal aufrechte Seitenwand 13 an. Sie sind rückseitig durch eine zumindest nahezu vertikal aufrechte Rückwand 13 miteinander verbunden.

Das obere Ende der Fronttür oder Klappe 3, mittels der die frontseitige Beschickungsöffnung des Spülbehälters 2 an dessen Vorderseite V verschließbar ist, ist hier im Ausführungsbeispiel vorzugsweise um eine untere Horizontalachse nach vorne und unten aufschwenkbar. Diese Tür 3 ist in Figur 1 in teilweise geöffneter und dann schräg zur Vertikalen stehenden Stellung gezeigt. In ihrer Schließendstellung steht sie hingegen zumindest nahezu aufrecht und ist gemäß der Figur 1 zu ihrer Öffnung um eine untere Horizontalachse nach vorne und unten in Richtung des Pfeils 4 aufschwenkbar, so dass sie in vollständig geöffneter Stellung (Öffnungsendstellung) zumindest nahezu horizontal bzw. waagerecht liegt. Auch andere Bewegungen der Tür, z.B. über ein Parallelogramm oder eine andere Mehrgelenkanordnung, sind möglich.

Die Tür 3 kann außenseitig, d.h. auf ihrer einem Benutzer zugewandten Vorderseite, mit einer Dekorplatte oder Türverkleidung versehen sein. Im Ausführungsbeispiel von Figur 1 ist die Fronttür 3 an ihrer in Schließstellung vertikalen, dem Benutzer zugewandten Außen- bzw. Vorderseite mit einer Dekorplatte 6 versehen, um damit eine optische und/oder haptische Aufwertung und/oder eine Anpassung an umliegende Küchenmöbel zu erfahren.

Wenn die Fronttür 3 in ihrer zumindest nahezu vertikalen Schließendstellung ist, kann bei einer sogenannten teilintegrierbaren oder vollintegrierbaren Haushaltsgeschirrspülmaschine 1 die Vorderseite der Fronttür 3 einen Teil einer Küchenfront aus nebeneinander stehenden Küchenmöbeln bilden oder bei einer allein stehenden Haushaltsgeschirrspülmaschine auch ohne Bezug zu weiteren Möbeln sein.

Alternativ ist es auch möglich, eine seitlich an einer Seitenwand des Spülbehälters 2 angeschlagene Tür vorzusehen.

Möglich ist es auch, einen ringsum geschlossenen Spülbehälter mit einer Beschickungsöffnung nach oben hin vorzusehen, die vorzugsweise mit einer in ihrer Schließendstellung im Wesentlichen horizontal angeordneten Tür verschließbar ist.

Die Haushaltsgeschirrspülmaschine 1 ist hier im Ausführungsbeispiel von Figur 1 nur beispielhaft als allein bzw. frei stehendes Gerät am Fußboden B, oder als sog. teilintegrierbares Gerät ausgebildet und am Fußboden B innerhalb einer Einbaunische zwischen benachbarten Küchenmöbeln unterhalb einer Küchenarbeitsplatte aufgestellt. In Bezug auf letzteren Fall sind die benachbarten Küchenmöbel sowie die Küchenarbeitsplatte in der Figur 1 der zeichnerischen Einfachheit halber weggelassen.

Im unteren Bereich der Haushaltsgeschirrspülmaschine 1 befindet sich hier im Ausführungsbeispiel unterhalb deren Spülbehälter 2 ein Sockel bzw. ein Basisträger 12 insbesondere zur Aufnahme von Funktionselementen, wie etwa einer Umwälzpumpe (nicht eingezeichnet) zum Umwälzen der Spülflotte 24 in einem Umwälzkreislauf und/oder einer Entleerungspumpe (nicht eingezeichnet) zum Herausfördern der Spülflotte 24 aus einem mit dem Spülbehälter 2 fluidisch verbundenen Pumpensumpf (nicht eingezeichnet), und hier im Ausführungsbeispiel auch einer Wärmepumpe bzw. Wärmepumpenanordnung 14. Diese lässt sich dort platz- sowie anschlusstechnisch günstig unterbringen. In der Figur 1 ist diese Unterbringung der Wärmepumpenanordnung 14 im Basisträger bzw. Sockel 12 lediglich durch ein strichpunktiertes Rechteck symbolisiert. Eine Unterbringung der Wärmepumpenanordnung im Sockel ist aber - je nach Bauform der Haushaltsgeschirrspülmaschine - nicht zwingend, d.h. abweichend vom vorteilhaften Ausführungsbeispiel von Figur 1 kann die Wärmepumpenanordnung teilweise oder ganz auch außerhalb des Sockels 12 wie z.B. außen an einer Seitenwand- und/oder Rückwand des Spülbehälters 2 angeordnet sein.

Der Gerätekörper 5 der Haushaltsgeschirrspülmaschine 1 weist hier im Ausführungsbeispiel von Figur 1 zwei einander gegenüber gelegene Seitenwände S auf. Rückseitig ist eine Rückwand R vorgesehen, die etwa auch durchbrochen sein kann und vorzugsweise einen Durchgriff auf den Verdampfer 20 der Wärmepumpe 14 ermöglicht.

Der beweglichen Tür 3 ist im Ausführungsbeispiel gemäß der Figur 1 in ihrem oberen Bereich beispielhaft eine in Quer- bzw. Breitenrichtung Q der Haushaltsgeschirrspülmaschine 1 erstreckte äußere, vorderseitige Blende 8 zugeordnet, die Anzeigen und/oder Bedienelemente umfassen kann und dann auch als Anzeige- und/oder Bedienblende dient. Vorzugsweise im Bereich deren unteren Rands kann wie hier im Ausführungsbeispiel von Figur 1 zweckmäßigerweise eine von der Vorderseite V zugängliche Eingriffsöffnung 7 zum manuellen Öffnen und/oder Schließen der Tür 3 vorgesehen sein. Diese Eingriffsöffnung 7 ist hier beispielhaft nur im quermittigen Bereich der Tür 3 vorgesehen, was jedoch nicht zwingend ist. Auch eine zumindest nahezu über die gesamte Breite der Haushaltsgeschirrspülmaschine, also zum Beispiel bei einer 60 cm breiten Haushaltsgeschirrspülmaschine über 50 bis 60 Zentimeter, in Querrichtung Q erstreckte Eingriffsöffnung 7 ist möglich. Alternativ zu einer solchen teilintegrierbaren oder "stand- alone", d.h. freistehend, aufstellbaren Haushaltsgeschirrspülmaschine, deren Fronttür in ihrem oberen Randbereich eine Bedienblende mit in der vertikalen Schließendstellung der Fronttür vorderseitig sichtbaren Anzeige- und/oder Bedienelementen aufweist, kann bei einer sogenannten vollintegrierbaren Haushaltsgeschirrspülmaschine die gesamte Front deren Fronttür von einer Abdeckung oder Frontverkleidung wie z.B. einem Küchenmöbelblatt bedeckt sein. Bedien- und/oder Anzeigeelemente einer Bedienblende können bei dieser Türvariante beispielsweise am oberseitigen Außenrand der Fronttür vorgesehen sein, so dass die Bedien- und/oder Anzeigeelemente nur in einer geöffneten Stellung der Fronttür für einen Benutzer am oberseitigen Türrand sichtbar und/oder zugänglich werden. Auch weitere Türvarianten sind je nach Bautyp der Haushaltsgeschirrspülmaschine und/oder Aufstell- oder Einbaubedingungen natürlich möglich.

In Querrichtung Q hat die Geschirrspülmaschine häufig eine Erstreckung von 45, 50 oder 60 Zentimetern. In Tiefenrichtung von ihrer Vorderseite V nach hinten liegt ihre Erstreckung häufig ebenfalls bei etwa 60 Zentimetern. Die Werte sind nicht zwingend. Auch muss die Haushaltsgeschirrspülmaschine 1 nicht wie in der Figur 1 direkt auf einem Fußboden B aufstehen, sondern kann ggf. auch auf dem Bodenbrett eines Küchenunterschranks oder innerhalb eines sonstigen Küchenmöbels höher eingebaut, oder auf einem Sockel oder einer Küchenarbeitsplatte mit einem Höhenabstand zum Fußboden B aufgestellt sein. Insbesondere kann der Höhenabstand so gewählt sein, dass einem Benutzer z.B. beim Beladen oder Entladen der Geschirrkörbe, insbesondere des unteren Geschirrkorbs, der Geschirrspülmaschine, oder beim Nachfüllen von Klarspülmittel und/oder Reinigungsmittel in eine auf der Innenwandseite der Fronttür 3 vorgesehenen Dosiereinheit nur eine geringe oder gar keine Bückbewegung abverlangt wird, wenn die Fronttür 3 in ihre zumindest etwa waagerechte Öffnungsendstellung gebracht ist. Die Unterkante der Geschirrspülmaschine 1 kann dann bei dieser gegenüber dem Fußboden B erhöhten Aufstellung oder Einbaustellung vorzugsweise ca. 40 bis 110 Zentimeter über dem Boden B liegen. Die vertikale Höhe (Erstreckung in Höhenrichtung H) der Haushaltsgeschirrspülmaschine 1 kann je nach Bautyp und/oder Einbaubedingung ebenfalls variieren bzw. unterschiedlich sein.

Häufig ist eine solche Haushaltsgeschirrspülmaschine 1 in horizontal kleinem Abstand vor einer Gebäudewand 27 angeordnet, so dass zwischen der Rückseite des Gerätekorpus 5 und der Gebäudewand 27 ein enger Spaltfreiraum bzw. eine Lücke SF vorhanden ist. Sie kann - z.B. bei Aufstellung in einer Einbaunische zwischen benachbarten Küchenmöbeln wie z.B. Küchenmöbel- Unterschränken - oberhalb von einer Arbeitsplatte überdeckt sein, was den Luftaustausch in diesem Spaltbereich SF zwischen der Rückseite R der Haushaltsgeschirrspülmaschine 1 und der rückseitigen Gebäudewand 27 zusätzlich erschwert. Auch kann ggf. eine Gebäudewand neben bzw. seitlich einer Seitenwand S des Gerätekorpus 5 der Haushaltsgeschirrspülmaschine 1 vorhanden sein, z.B. wenn die Haushaltsgeschirrspülmaschine in einem Eckbereich eines Wohnraums, insbesondere Küchenraums, aufgestellt ist, was den Luftaustausch im rückseitigen Spaltfreiraum SF zur Seite hin nochmals schwieriger machen kann. Im Spaltbereich zwischen der Seitenwand S des Gerätekorpus 5 und der ihr nahe gelegenen seitlichen Gebäudewand kann dann zudem ein Luftaustausch ebenfalls problematisch sein.

Die Wärmepumpe bzw. Wärmepumpenanordnung 14 der Haushaltsgeschirrspülmaschine 1 ist in der Figur 2 in einer beispielhaften Ausbildung mit ihren Funktionskomponenten als eine kompakte Baueinheit dargestellt. Mit ihrer Hilfe kann die im Umwälzpumpenkreislauf bzw. Hydraulikkreislauf der Haushaltsgeschirrspülmaschine 1 während mindestens einer flüssigkeitsführenden Teilspülphase wie z.B. der Reinigungsphase und/oder Klarspülphase eines durchzuführenden Geschirrspülprogramms jeweilig vorhandene Spülflüssigkeit, für die ein Aufheizen gefordert ist, und/oder die zum Umwälzen im Umwälzkreispumpenkreislauf vorgesehene Spülflüssigkeit, für die ein Aufheizen gefordert ist, zumindest teilweise erwärmt werden. D.h. entweder wird die Spülflüssigkeit, für die ein Aufheizen in der jeweiligen Teilspülphase gefordert ist, von der Wärmepumpe bis auf eine Vorerwärmungstemperatur vorerwärmt und dann anschließend mittels einer Flüssigkeitsheizung wie z.B. einem Durchlauferhitzer auf ihre gewünschte Soll-Endtemperatur gebracht, oder die Spülflüssigkeit wird nur von der Wärmepumpe alleine vollständig auf ihre jeweilig gewünschte Soll- Endtemperatur erwärmt, was insbesondere bei der Durchführung eines sogenannten Eco- Programms oder sonstigen Energiesparprogramms energetisch besonders günstig ist.

Hier im Ausführungsbeispiel ist die Wärmepumpe 14 insbesondere eine Kompressionswärmepumpe bzw. Kompressorpumpe, d.h., sie umfasst einen Kompressor bzw. Verdichter 16, mit dem mechanische Arbeit an einem in der Wärmepumpe 14 zirkulierenden Arbeitsmedium 17, etwa einem Propan/Butan- Gemisch oder R600a (Isobutan), geleistet werden kann. Der Kompressor 16, in dem die mechanische Arbeit am Arbeitsmedium 17 verrichtet wird, ist dabei elektrisch angetrieben.

Zusätzlich zum Kompressor 16 umfasst die Wärmepumpe bzw. Wärmepumpenanordnung 14 als Funktionseinheiten - die jeweils auch bauliche Einheiten sein können, jedoch nicht müssen - zumindest einen Verflüssiger 18, eine Expansionseinrichtung bzw. ein Expansionsorgan 19, zum Beispiel ein Expansionsventil oder eine Kapillare, und einen Verdampfer 20. Diese Funktionseinheiten 16, 18, 19, 20 sind untereinander über Leitungsbereiche bzw. Leitungsabschnitte 21 zur Weiterleitung des im Betrieb den Aggregatzustand wechselnden Arbeitsmediums 17 verbunden. Das durch die Wärmepumpenanordnung 14 bei deren Betrieb (Kompressor 16 ist eingeschaltet) strömende Arbeitsmedium 17 ist in der Figur 2 durch einen gesondert dargestellten Pfeil symbolisiert, der auch dessen Strömungsrichtung angibt.

Zusätzlich zu den genannten Komponenten umfasst die Wärmepumpenanordnung 14 zweckmäßigerweise zumindest eine Luftfördereinrichtung LF, die in ihre Luftförderrichtung betrachtet vor dem Verdampfer 20 angeordnet und diesem insbesondere für den Wärmepumpenbetrieb zugeordnet ist. Die Luftfördereinrichtung LF weist vorzugsweise einen Lüfter oder ein Gebläse auf. Wenn die Wärmepumpe 14 in Betrieb ist, d.h. ihr Kompressor 16 läuft, um mittels des Verflüssigers 18 für eine oder während einer Teilspülphase, insbesondere Reinigungsphase und/oder Klarspülphase, des jeweilig durchzuführenden Geschirrspülprogramms, welche die Aufheizung der dafür jeweilig verwendeten oder zu verwendenden Spülflüssigkeit in zumindest einer Aufheizphase verlangt, diese Spülflüssigkeit auf eine gewünschte Soll- Temperatur zu erwärmen, fördert, insbesondere bläst, die Luftfördereinrichtung LF Umgebungsluft 32 durch die Struktur bzw. das Gebilde des Verdampfers 20, hier im Ausführungsbeispiel mit Förderrichtung von vorne nach hinten zur Rückwand R des Gerätekorpus 5 der Haushaltsgeschirrspülmaschine 1. Die Struktur des Verdampfers 20 umfasst dabei quer zur von vorne nach hinten, d.h. in Tiefenrichtung der Haushaltsgeschirrspülmaschine, gerichteten Luftförderrichtung verlaufende Abschnitte, insbesondere Mäander bzw. Schlingen oder Schleifen, eines vom Arbeitsmedium 17 durchströmbaren oder durchströmten Verdampferröhrchens VR des Verdampfers 20. Quer, insbesondere senkrecht, zu diesen Abschnitten des Verdampferröhrchens VR sind aufrecht stehende, flächige Wärmetauschelemente VL, insbesondere Lamellen, vorgesehen, die jeweils mit den Abschnitten des Verdampferröhrchens VR thermisch leitend verbunden sind. Die aufrechtstehenden, flächigen Wärmetauschelemente VL sind in Querabständen voneinander angeordnet und erstrecken sich hier in Tiefenrichtung der Haushaltsgeschirrspülmaschine 1, d.h. von vorne nach hinten. Dadurch ist zwischen je zwei in Querrichtung benachbarten, aufrechtstehenden Wärmetauschelementen VL ein Luftkanal bzw. Luftdurchgang vorhanden, der sich in Tiefenrichtung der Haushaltsgeschirrspülmaschine 1 erstreckt und in vorbestimmten Abständen in Tiefenrichtung und hier insbesondere auch in Höhenrichtung jeweils von einem Abschnitt des Verdampferröhrchens VR gequert wird. Dabei werden die Wärmetauschelemente VL quer zu ihrer Längserstreckung in Tiefenrichtung von den vom Arbeitsmedium 17 durchströmbaren oder durchströmten Abschnitten des Verdampferröhrchens VR durchdrungen. Auf diese Weise kann mittels der Luftfördereinrichtung LF Umgebungsluft 32 durch die zwischen den Wärmetauschelementen VL vorhandenen Kanäle bzw. Durchgänge von vorne nach hinten zur Rückwand R des Gerätekorpus 5 der Haushaltsgeschirrspülmaschine 1 gefördert, insbesondere hindurchgeblasen, werden. Dabei wird der Umgebungsluft 32 von den Abschnitten des Verdampferöhrchens VR und den mit diesen wärmeleitend verbundenen Wärmetauschelementen VL Wärme entzogen und auf das Arbeitsmedium 17 übertragen. Die Luftfördereinrichtung LF ist hier im Ausführungsbeispiel zweckmäßigerweise so angeordnet, dass bei deren laufenden Betrieb Umgebungsluft 32 aus dem die Geschirrspülmaschine 1 umgebenden Raum durch z.B. vorderseitige Lüftungsschlitze und/oder durch Lücken, Ritzen, Aussparungen und/oder Öffnungen in den ein oder mehreren Wandungen des Basisträgers bzw. Gerätesockels der Haushaltsgeschirrspülmaschine 1 hindurch angesaugt wird, dabei den vor der Luftfördereinrichtung LF angeordneten Kompressor 16 überströmt und dabei durch dessen Abwärme vorerwärmt wird, und vorzugsweise nach hinten (in Tiefenrichtung der Geschirrspülmaschine) zum Verdampfer 20 geblasen wird und an dessen ein oder mehreren, vorzugsweise mäandrierenden, vom Arbeitsmedium 17 durchströmbaren oder durchströmten Leitungsbereichen bzw. Leitungsabschnitten und/oder an den von diesen abstehenden Wärmetauschelementen VL, insbesondere Lamellen, entlangströmt. Hier im Ausführungsbeispiel ist entlang dem von der Luftfördereinrichtung LF bewirkten Luftströmungsweg betrachtet die dem Verdampfer 20 zugeordnete Luftfördereinrichtung LF also vorzugsweise zwischen dem Kompressor 16 und dem Lufteinlass des Verdampfers 20 positioniert. Dabei liegen der Kompressor 16, die diesem nachgeordnete Luftfördereinrichtung LF sowie der Verdampfer 20 im Basisträger 12 insbesondere in einer vorzugsweise zumindest etwa geraden Linie hintereinander in Tiefenrichtung der Haushaltsgeschirrspülmaschine. Nach ihrem Durchtritt durch die Struktur des Verdampfers 20 wird die vom Verdampfer 20 derart abgekühlte Umgebungsluft 32' durch die dem Verdampfer 20 vorangestellte Luftfördereinrichtung LF schließlich durch eine Aussparung bzw. Öffnung, d.h. durch einen Luftauslass LA in der Rückwand R des Gerätekorpus 5, insbesondere in der Rückwand R des Basisträgers 12, der Haushaltsgeschirrspülmaschine 1 hindurch nach außen in die Umgebung der Geschirrspülmaschine ausgeblasen, wo sie die hinter der Geschirrspülmaschine angeordnete Gebäudewand 27, insbesondere im dem Luftauslass LA gegenüberliegenden Bereich der Gebäudewand 27, beströmt (siehe Figur 3).

Der Wärmepumpe 14 sind zudem zumindest eine Zuleitung 22 und eine Ableitung 23 (hier unangeschlossen gezeichnet) von in der Haushaltsgeschirrspülmaschine 1 zirkulierbarer oder zirkulierender Spülflüssigkeit 24 zugeordnet. Über die Zuleitung bzw. Zuführleitung 22 strömt die jeweilig zu erwärmende Spülflüssigkeit 24 - z.B. aus einem Umwälzkreislauf, insbesondere Umwälzpumpenkreislauf (nicht eingezeichnet) der Haushaltsgeschirrspülmaschine 1 - in den Eingang zumindest eines Wärmeübertragungsbereichs 50, hier im Ausführungsbeispiel insbesondere eines Leitungs- bzw. Rohrabschnitts, hinein, der mit dem vom Arbeitsmedium 17 durchströmbaren oder durchströmten Verflüssiger 18, insbesondere dessen Verflüssigerröhrchen, in thermischem Kontakt steht, und durchströmt diesen Wärmeübertragungsbereich 50. Die im Wärmepumpenbetrieb vom Verflüssiger 18 erwärmte Spülflüssigkeit 24 verlässt den Ausgang des Wärmeübertragungsbereichs 50 über die Ableitung bzw. Abführleitung 23. Sie wird dann dem Umwälzkreislauf, insbesondere Umwälzpumpenkreislauf, an einer strömungsaufwärtsseitigen Stelle wie z.B. vorzugsweise dem zum Umwälzkreislauf gehörenden Spülraum im Spülbehälter 2 und/oder einem am Spülbehälter unterbodenseitig angeordneten Pumpensumpf, wieder zugeführt. Der Verflüssiger 18 und der von der Spülflüssigkeit 24 durchströmbare oder durchströmte Wärmeübertragungsbereich, hier insbesondere Rohrabschnitt, 50 bilden also zusammen einen Wärmeübertrager WT, in dem im laufenden Betrieb der Wärmepumpe 14 (bei eingeschaltetem Kompressor 16) Wärme vom Arbeitsmedium 17 auf die durch den Wärmeübertragungsbereich 50 strömende Spülflüssigkeit 24 transferiert wird. Die durch die Wärmeübertragungsvorrichtung WT fließende Spülflüssigkeit 24 ist in der Figur 2 durch einen gesondert dargestellten Pfeil symbolisiert.

Zweckmäßigerweise durchläuft im Wärmeübertrager WT die jeweilig zu erwärmende Spülflüssigkeit 24 den Wärmeübertragungsbereich, insbesondere WärmeübertragungsLeitungsabschnitt bzw. Rohrabschnitt, 50 im Gegenstromprinzip zum Arbeitsmedium 17, das den Verflüssiger 18 durchströmt. Auf diese Weise ist im Wärmeübertrager WT eine effiziente, d.h. mit hohem Wirkungsgrad bewirkte Übertragung der Wärme des Arbeitsmediums 17 auf die Spülflüssigkeit 24 sichergestellt.

Weiterhin ist der Wärmepumpe 14 zweckmäßigerweise eine elektrische Anschlussmöglichkeit 25 zugeordnet. Mittels der elektrischen Anschlussmöglichkeit 25 lässt sich insbesondere der elektrische Motor des Kompressors 16 zu dessen Betrieb und/oder die Luftfördereinrichtung 39 zu ihrem Betrieb mit elektrischer Energie versorgen. Zusätzlich kann die Wärmepumpenanordnung 14 neben der elektrischen Anschlussmöglichkeit 25 und der Anschlussmöglichkeit 22, 23 für die Spülflüssigkeit 24 ggf. verschiedene Sensoren und einen Anschluss 25' für eine Kommunikationsschnittstelle, insbesondere für einen Datenbus, umfassen. Der elektrische Anschluss 25 kann - wie in der Figur 2 exemplarisch gezeigt - insbesondere Teil eines ggf. auch noch ein oder mehrere Sensoren und den Kommunikationsschnittstellenanschluss 25', insbesondere Datenbusanschluss, umfassenden Elektro-/Kommunikations- Moduls EM sein. Über den Kommunikationsschnittstellenanschluss 25' kann der Betrieb des elektrischen Antriebsmotors des Kompressors 16 sowie der Luftfördereinrichtung LF kontrolliert, insbesondere gesteuert und/oder geregelt, werden. Dieser Kommunikationsschnittstellenanschluss 25' kann vorzugsweise über ein oder mehrere Signalisierungsverbindungen, insbesondere über einen Datenbus, Kommunikationssignale von einer Kontrolleinheit (hier der Übersichtlichkeit weggelassen) empfangen und/oder an diese senden. Mit Hilfe der Kontrolleinheit kann der Betrieb der Wärmepumpe 14, insbesondere deren Kompressors 16 und/oder deren Luftfördereinrichtung LF, beaufsichtigt werden. Dabei kann die Kontrolleinheit der Wärmepumpenanordnung 14 unmittelbar zugeordnet sein, insbesondere Bestandteil des Elektro- /Kommunikations- Moduls EM sein, oder abgesetzt von der Wärmepumpenanordnung 14 an einer anderen Stelle in der Haushaltsgeschirrspülmaschine 1, insbesondere in deren Basisträger 12, vorgesehen sein. Sie kann vorzugsweise Teilkomponente einer übergeordneten Steuer-/Kontrolleinrichtung sein, mittels der sich die ein oder mehreren Teilspülphasen wie z.B. Vorspülen, Reinigen, Zwischenspülen, Klarspülen und die abschließende Trocknungsphase eines jeweilig durchzuführenden Geschirrspülprogramms automatisiert ausführen lassen. Dabei können die Kontrolleinheit und/oder die Steuer-/Kontrolleinrichtung durch Hardware- und/oder Software- Komponenten realisiert sein.

Diese Wärmepumpe 14 kann - wie in Figur 2 gezeigt - insgesamt eine modulare (Installations-) Einheit ausbilden. Dazu können zumindest die wesentlichen, vom Arbeitsmedium 17 durchströmbaren Komponenten 16, 18, 19, 20, 21 der Wärmepumpe 14 sowie insbesondere auch die dem Verdampfer 20 vorgeordnete Luftfördereinrichtung LF, der für die Erwärmung von Spülflüssigkeit 24 vorgesehene Wärmeübertrager WT, und/oder das Elektro- /Kommunikations- Modul EM an einer sie haltenden Trägereinheit 15 wie z.B. einer Trägerplatte oder einem Halterahmen oder Gestell mechanisch fest angeordnet sein, so dass eine modulare und einfach zu montierende Einheit gebildet ist. Die wesentlichen, vom Arbeitsmedium 17 durchströmbaren Funktionsbauteile 16, 18, 19, 20, 21 der Wärmepumpe 14 können vor Einbau in die Geschirrspülmaschine 1 an der Trägereinheit 15 vormontiert, mit Arbeitsmedium 17 befüllt und auf Funktion getestet sein. Insbesondere kann die Wärmepumpe 14 bereits vorab, d.h. vor ihrem Einbau in die Haushaltsgeschirrspülmaschine 1 - hier in den Basisträger 12 -, auf Dichtigkeit ihrer Arbeitsmedium 17 führenden Komponenten 16, 18, 19, 20, 21 geprüft sein. Insbesondere wenn die Luftfördereinrichtung LF, das Elektro- /Kommunikations- Modul EM, und/oder ein oder mehrere etwaig vorgesehene Sensoren wie z.B. Temperatur- und/oder Feuchtigkeitssensoren mit an der Trägereinheit 15 angebracht sind, kann es vorteilhaft sein, auch diese der Wärmepumpenanordnung 14 zugeordneten Komponenten bereits vorab auf Funktionstüchtigkeit zu überprüfen,

Während der ein oder mehreren Aufheizphasen für Spülflüssigkeit, welche mittels des Betriebs der Wärmepumpe durchgeführt wird oder werden, wird mittels der vor dem Verdampfer 20 angeordneten Luftfördereinrichtung LF Umgebungsluft 32 von außerhalb der Haushaltsgeschirrspülmaschine 1 angesaugt, durch die Struktur des Verdampfers 20 zum Transfer von Wärme auf das Arbeitsmedium 17 geblasen, wodurch die die Struktur des Verdampfers 20 durchströmende Luft abgekühlt wird, und dann die durch Wärmeentzug des Verdampfers 20 abgekühlte Umgebungsluft 32' aus dem im Gerätekorpus 5 rückseitig vorgesehenen Luftauslass LA ausgeblasen, so dass mit ihr die nahe gelegene Gebäudewand 27 hinter der Haushaltsgeschirrspülmaschine 1 beaufschlagt wird. Insbesondere kann die aus dem Luftauslass LA während des Wärmepumpenbetriebs ausgeblasene Kaltluft 32' auf einem dem Luftauslass LA gegenüberliegenden Bereich der Gebäudewand 27 auftreffen. Dadurch würde insbesondere dort die Oberfläche der Gebäudewand 27 mit der ausgeblasenen, kalten Luft 32' abgekühlt werden; aber auch dort, wo die kalte Luft 32' sonst noch die Gebäudewand 27 überstreicht, würde letztere ebenfalls abgekühlt werden. Dadurch besteht die Gefahr, dass die Oberflächen dieser ein oder mehreren kalten Zonen bzw. Bereiche der Gebäudewand 27 feucht werden. Dazu könnte es insbesondere nach dem Ausschalten der Luftfördereinrichtung LF am Ende des Wärmepumpenbetriebs kommen, wenn der von der Luftfördereinrichtung LF zuvor während des Wärmepumpenbetriebs in den Spaltfreiraum SF ausgeblasenen Kaltluft 32' aus wärmeren Bereichen des Spaltfreiraums SF gegenüber der Kaltluft 32' wärmere und einen größeren Gehalt an Feuchtigkeit aufweisende Spaltraumluft und/oder von außerhalb des Spaltfreiraums SF wärmere und einen größeren Gehalt an Feuchtigkeit aufweisende Umgebungsluft nachströmt. Aus der dann vor diesen ein oder mehreren Kaltzonen jeweilig stehenden Luft könnten durch deren Abkühlung an den ein oder mehreren Kaltzonen der Gehäusewand 27 Wassertröpfchen auskondensieren.

Um eine Abkühlung und/oder ein etwaig damit einhergehendes Feuchtwerden der Gebäudewand 27 möglichst zu vermeiden, ist der Geschirrspülmaschine 1 außerhalb von zumindest einer Außenwandung des Gerätekorpus 5zumindest eine im Wesentlichen flächig erstreckte, thermisch isolierende und/oder feuchtigkeitsisolierende Baueinheit 26 zugeordnet, die in den Figuren 3 bis 5 beispielhaft dargestellt ist.

Wie in Figur 3 gezeichnet ist, kann diese isolierende Baueinheit 26 einer der Vorderseite V diametral gegenüber gelegenen Rückseite R der Geschirrspülmaschine 1 zugeordnet sein, was der häufigsten Einbausituation entspricht, in der die Geschirrspülmaschine 1 vor der Gebäudewand 27 angeordnet ist.

Zusätzlich oder alternativ kann auch zumindest eine Baueinheit 26 einer rechtwinklig zur Vorderseite V stehenden Seitenwandung S zugeordnet sein, um so einer Einbausituation in einer Wohnraumecke Rechnung zu tragen. Auch eine Anordnung von isolierenden Baueinheiten 26 neben beiden Seitenwandungen S der Geschirrspülmaschine 1 kann für einen Nischeneinbau vorgesehen sein.

Die isolierende Baueinheit 26, die insbesondere in den Figuren 4 und 5 in einer möglichen Ausbildung im Detail dargestellt ist, umfasst dort einen flächigen Anteil 28 mit einer flächigen Folie 29. Diese kann beispielsweise auf einen rückseitigen Rahmen aufgeklebt sein.

Dabei steht zumindest der flächige Anteil 28 der Baueinheit 26 in Betriebsstellung im Wesentlichen vertikal und wandparallel, um die dahinter liegende Gebäudewand 27 vor Auskühlung und Feuchtigkeitsbeaufschlagung zu schützen.

Um dieses Ziel zu erreichen, weist die Baueinheit 26 zumindest eine Höhe und eine Breite von jeweils 15 Zentimetern auf. Insbesondere ist eine Höhe und eine Breite von zumindest jeweils 25 Zentimetern sehr günstig. Hier ist in Figur 4 eine ungefähr quadratische Ausbildung des flächigen Anteils 28 angedeutet, dies ist jedoch nicht zwingend.

Für die Hinterlüftung umfasst die Baueinheit 26 Abstandhalter 30 gegenüber einer Gebäudewand 27. Diese sind rückseitig des flächigen Anteils 28 angeordnet und hier so dimensioniert, dass sie zwangsweise den flächigen Anteil 28 der Baueinheit 26 mit einem Mindestabstand von 5 Millimetern zu einer Gebäudewand 27 halten.

Dabei bilden die Abstandshalter 30 im hier gezeigten günstigen Ausführungsbeispiel eine Mehrzahl von hochkant erstreckten Stegen 31 aus, zwischen denen sich beispielsweise jeweils Luftkanäle ausbilden, so dass im Nahbereich der Gebäudewand 27 stehende Luft im Betrieb der Geschirrspülmaschine 1 weitgehend vermieden wird. Auch dies trägt zur Vorbeugung gegen Schimmel und Stockflecken bei. Wie in Figur 4 gezeigt ist, können beispielhaft um die zehn Stege 31 nebeneinander vorgesehen sein.

Statt der Ausbildung von Luftkanälen durch die Abstandhalter 30 kann der Raum um die Abstandshalter 30 auch umlaufend abgedichtet sein (hier nicht gezeichnet), so dass dann ein hinter der Folie abgeschottetes Luftpolster gebildet ist, das die thermische Isolierung gegenüber der Gebäudewand 27 bewirkt.

Wie weiter oben bereits gesagt, kann der flächige Anteil 28 der Baueinheit 26 eine dichte Folie 29 an seiner der Geschirrspülmaschine 1 zugewandten Seite aufweisen. Die Folie 29 ist dabei insbesondere feuchtigkeits- und wärmeisolierend. Zur Wärmeisolierung trägt weiter insbesondere auch der durch die Abstandhalter 30 geschaffene Luftraum zwischen der Folie 29 und der Gebäudewand 27 bei. Daher müssen an die Folie 29 selbst keine gesteigerten Anforderungen an die thermische Dichtigkeit gestellt werden.

Bei der in Figur 2 gezeichneten Wärmepumpe 14 kann die Einbaulage insbesondere so sein, dass der Verdampfer 20 nach hinten zur Rückseite R der Geschirrspülmaschine 1 zeigt. Dann ist die isolierende Baueinheit 26 im Raum SF zwischen dem Verdampfer 20 der in der Geschirrspülmaschine 1 angeordneten Wärmepumpe 14 und der Gebäudewand 27 angeordnet. Dies ist besonders günstig, da am Verdampfer 20 die vorbeigeleitete Raumluft 32 (hier über einen dem Verdampfer 20 vorgeschalteten Ventilator der Luftfördereinrichtung LF, der die Raumluft 32 von vorne durch den Sockel 12 zieht (sh. Figur 3)) eine große Abkühlung erfährt und daher von der dahinter liegenden Gebäudewand 27 ferngehalten werden sollte.

Für die mechanische Halterung der isolierenden Baueinheit 26 gibt es unterschiedliche Möglichkeiten: Die isolierende Baueinheit 26 kann entweder an der Geschirrspülmaschine 1 gehalten und mit dieser beweglich sein, oder die isolierende Baueinheit 26 kann - wie hier gezeichnet - an der Gebäudewand 27 halterbar oder gehalten ist. Beispielsweise kommt hier ein Verkleben an der Gebäudewand 27 als einfache Befestigungsmöglichkeit in Frage. Doppelseitiges Klebeband oder ähnliches kann an der Baueinheit 26 vormontiert sein.

Wie in den Figuren 3 bis 5 erkennbar ist, ist im unteren Bereich der isolierenden Baueinheit 26 eine Auffangeinrichtung 33 für Kondensat angeordnet, so dass dieses, sofern es anfällt, nicht auf den Boden B läuft.

Gemäß der Zeichnung umfasst die Auffangeinrichtung 33 eine den flächigen Anteil 28 der isolierenden Baueinheit untergreifende Rinne, die möglichst bodennah angeordnet ist, insbesondere direkt auf dem Boden B aufsteht, so dass darunter kein Wasser mehr kondensieren kann.

Die Auffangeinrichtung 33 kann über eine Kondensatpumpe entleerbar sein und hierzu beispielsweise auch mit einer Kondensatwanne, die unter dem Verdampfer 20 befindlich ist, in Verbindung stehen. Da sich nach dem Spülgang durch die Abwärme der Geschirrspülmaschine 1 auch der Bereich nahe der Gebäudewand 27 wieder aufwärmt und damit der Taupunkt steigt, ist es in der Regel nicht nötig, die Rinne zu leeren, sondern es kann abgewartet werden, bis das dort gesammelte Kondenswasser durch die nachfolgende Erwärmung wieder verdunstet ist.

Durch die isolierende Baueinheit 26 ist in jedem Fall ein der Gebäudewand 27 vorgelagerter Schutz vor direktem Kontakt mit sehr kalter und sehr feuchter Luft, die aus dem Verdampfer 20 der Wärmepumpe 14, geschaffen, so dass eine ggf. stattfindende Kondensation von Wasser nicht an der Wand 27, sondern an der vorgelagerten isolierenden Baueinheit 26 stattfindet. Aufgrund ihrer glatten, folienartigen Frontseite im flächigen Anteil 28 läuft das ggf. dort sich bildende Kondenswasser nach unten ab, ohne Stockflecken oder Schimmel zu bilden. Die Auffangeinrichtung 33 untergreift die gesamte Breite des flächigen Anteils 28, so dass daran nichts vorbeiläuft.

### Bezugszeichenliste

- 1: Geschirrspülmaschine,
- 2: Spülbehälter,
- 3: Tür,
- 4: Schwenkrichtung,
- 5: Gerätekörper,
- 6: Dekorplatte,
- 7: Eingriffsöffnung,
- 8: äußere Blende,
- 10: Besteckschublade,
- 11: Geschirrkorb,
- 12: Sockel,
- 13: Wandungen des Spülbehälters,
- 14: Wärmepumpe,
- 15: Trägereinheit,
- 16: Kompressor,
- 17: Arbeitsmedium,
- 18: Verflüssiger,
- 19: Expansionseinrichtung,
- 20: Verdampfer,
- 21: Leitungsbereiche,
- 22: Zuleitung,
- 23: Ableitung,
- 24: Spülflüssigkeit,
- 25: elektrische Anschlussmöglichkeit,
- 25': Kommunikationsschnittstelle
- 26: isolierende Baueinheit,
- 27: Gebäudewand,
- 28: flächiger Anteil,
- 29: Folie,
- 30: Abstandhalter,
- 31: Stege,
- 32: Raumluft bzw. Umgebungsluft,
- 32': durch Verdampfer abgekühlte Umgebungsluft, die aus dem Gerätekorpus zur Gebäudewand austritt
- 33: Auffangeinrichtung,
- 50: Wärmeübertragungsbereich

- B: Boden,
- EM: Elketro-/Kommunikationsmodul,
- H: vertikale Höhenrichtung,
- LA: Luftauslass,
- LF: Luftfördereinrichtung,
- Q: Querrichtung,
- R: Rückseite,
- S: Seitenwandung
- V: Vorderseite,
- VL: Wärmetauschelemente, insbesondere Verdampferlamellen
- VR: Verdampferröhrchen
- WT: Wärmeübertragungsvorrichtung

## Patentansprüche

1. Geschirrspülmaschine (1), insbesondere Haushaltsgeschirrspülmaschine, mit zumindest einer Wärmepumpe (14), die zumindest einen Kompressor (16), einen Verflüssiger (18), ein Expansionsorgan (19) und einen Verdampfer (20) umfasst, die untereinander über Leitungsbereiche (21) zur Weiterleitung eines im Betrieb den Aggregatzustand wechselnden Arbeitsmediums (17) verbunden sind, wobei der Wärmepumpe (14) zumindest eine Zuleitung (22) und eine Ableitung (23) von in der Geschirrspülmaschine (1) zirkulierbarer Spülflüssigkeit (24) zugeordnet sind, **dadurch gekennzeichnet,**
**dass** der Geschirrspülmaschine (1) außerhalb von zumindest einer Außenwandung ihres Gerätekörpers (5) zumindest eine im Wesentlichen flächig erstreckte, thermisch isolierende Baueinheit (26) zugeordnet ist.

2. Geschirrspülmaschine (1), insbesondere Haushaltsgeschirrspülmaschine, mit zumindest einer Wärmepumpe (14), die zumindest einen Kompressor (16), einen Verflüssiger (18), ein Expansionsorgan (19) und einen Verdampfer (20) umfasst, die untereinander über Leitungsbereiche (21) zur Weiterleitung eines im Betrieb den Aggregatzustand wechselnden Arbeitsmediums (17) verbunden sind, wobei der Wärmepumpe (14) zumindest eine Zuleitung (22) und eine Ableitung (23) von in der Geschirrspülmaschine (1) zirkulierbarer Spülflüssigkeit (24) zugeordnet sind, insbesondere nach Anspruch 1,
**dadurch gekennzeichnet,**
**dass** der Geschirrspülmaschine (1) außerhalb von zumindest einer Außenwandung ihres Gerätekörpers (5) zumindest eine im Wesentlichen flächig erstreckte, feuchtigkeitsisolierende Baueinheit (26) zugeordnet ist.

3. Geschirrspülmaschine (1) nach einem der Ansprüche 1 oder 2,
**dadurch gekennzeichnet,**
**dass** die isolierende Baueinheit (26) einer der Vorderseite (V) diametral gegenüber gelegenen Rückseite (R) der Geschirrspülmaschine (1) zugeordnet ist.

4. Geschirrspülmaschine (1) nach einem der Ansprüche 1 bis 3,
**dadurch gekennzeichnet,**
**dass** die isolierende Baueinheit einer rechtwinklig zur Vorderseite (V) stehenden Seitenwandung (S) der Geschirrspülmaschine (1) zugeordnet ist.

5. Geschirrspülmaschine (1) nach einem der Ansprüche 1 bis 4,
**dadurch gekennzeichnet,**
**dass** die isolierende Baueinheit (26) einen flächigen Anteil (28) mit einer flächigen Folie (29) umfasst.

6. Geschirrspülmaschine (1) nach einem der Ansprüche 1 bis 5,
**dadurch gekennzeichnet,**
**dass** der flächige Anteil (28) der isolierenden Baueinheit (26) in Betriebsstellung im Wesentlichen vertikal und wandparallel angeordnet ist.

7. Geschirrspülmaschine (1) nach einem der Ansprüche 1 bis 6,
**dadurch gekennzeichnet,**
**dass** die isolierende Baueinheit (26) zumindest eine Höhe und eine Breite von jeweils 15 Zentimetern aufweist.

8. Geschirrspülmaschine (1) nach einem der Ansprüche1 bis 7,
**dadurch gekennzeichnet,**
**dass** die isolierende Baueinheit (26) Abstandhalter (30) gegenüber einer Gebäudewand (27) umfasst.

9. Geschirrspülmaschine (1) nach Anspruch 8,
**dadurch gekennzeichnet,**
**dass** die Abstandhalter (30) zwangsweise einen flächigen Anteil (28) der isolierenden Baueinheit (26) mit einem Mindestabstand von 5 Millimetern zu einer Gebäudewand (27) halten.

10. Geschirrspülmaschine (1) nach einem der Ansprüche 8 oder 9,
**dadurch gekennzeichnet,**
**dass** die Abstandshalter (30) eine Mehrzahl von hochkant erstreckten Stegen (31) ausbilden.

11. Geschirrspülmaschine (1) nach einem der Ansprüche 1 bis 10,
**dadurch gekennzeichnet,**
**dass** der flächige Anteil (28) der isolierenden Baueinheit (26) eine dichte Folie (29) aufweist.

12. Geschirrspülmaschine (1) nach Anspruch 11,
**dadurch gekennzeichnet,**
**dass** die Folie (29) feuchtigkeits- und wärmeisolierend ist.

13. Geschirrspülmaschine (1) nach einem der Ansprüche 1 bis 12,
**dadurch gekennzeichnet,**
**dass** die isolierende Baueinheit (26) zwischen einem Verdampfer (20) der in der Geschirrspülmaschine (1) angeordneten Wärmepumpe (14) und einer Gebäudewand (27) angeordnet ist.

14. Geschirrspülmaschine (1) nach einem der Ansprüche 1 bis 13,
**dadurch gekennzeichnet,**
**dass** die isolierende Baueinheit (26) an der Geschirrspülmaschine (1) gehalten und mit dieser beweglich ist.

15. Geschirrspülmaschine (1) nach einem der Ansprüche 1 bis 14,
**dadurch gekennzeichnet,**
**dass** die isolierende Baueinheit (26) an der Gebäudewand (27) halterbar oder gehalten ist.

16. Geschirrspülmaschine (1) nach einem der Ansprüche 1 bis 15,
**dadurch gekennzeichnet,**
**dass** im unteren Bereich der isolierenden Baueinheit (26) eine Auffangeinrichtung (33) für Kondensat angeordnet ist.

17. Geschirrspülmaschine (1) nach Anspruch 16,
**dadurch gekennzeichnet,**
**dass** die Auffangeinrichtung (33) eine den flächigen Anteil (28) der isolierenden Baueinheit (26) untergreifende Rinne umfasst.

18. Geschirrspülmaschine (1) nach einem der Ansprüche 16 oder 17,
**dadurch gekennzeichnet,**
**dass** der Auffangeinrichtung (33) über eine Kondensatpumpe entleerbar ist.
